# EUROPÄISCHE PATENTSCHRIFT

(11) **EP 3 209 555 B1**
(45) Veröffentlichungstag und Bekanntmachung des Hinweises auf die Patenterteilung: **08.04.2020**
(21) Anmeldenummer: 15781095.3
(22) Anmeldetag: 15.10.2015
(51) Int. Cl.: B63G 8/34, B63G 13/02, G10K 11/178

(54) **UNTERSEEBOOT MIT MITTELN ZUR KOMPENSATION VON KÖRPERSCHALL**
SUBMARINE COMPRISING MEANS FOR COMPENSATING STRUCTURE-BORNE NOISE
SOUS-MARIN POURVU D'UN MOYEN DE COMPENSATION DE BRUITS SOLIDIENS

(30) Priorität: 21.10.2014 DE 102014221327
(43) Veröffentlichungstag der Anmeldung: 30.08.2017
(73) Patentinhaber: thyssenkrupp Marine Systems GmbH, 24143 Kiel (DE); thyssenkrupp AG, 45143 Essen (DE)
(72) Erfinder: HÖVELMANN, Norbert, 24768 Rendsburg (DE)
(74) Vertreter: thyssenkrupp Intellectual Property GmbH
(86) Internationale Anmeldenummer: PCT/EP2015/073857
(87) Internationale Veröffentlichungsnummer: WO 2016/062603

(56) Entgegenhaltungen:
- WO-A1-90/10926
- DE-A1- 3 642 747
- DE-A1- 10 223 965
- GB-A- 2 366 604
- US-A1- 2005 125 114

## Beschreibung

Die Erfindung betrifft ein Unterseeboot mit einem aktiven Schwingungsdämpfer.

Bei militärischen Unterseebooten ist von dem Unterseeboot ausgehender Schall möglichst gering zu halten, da getauchte Unterseeboote über den sich im Wasser ausbreitenden Schall geortet werden können. In umgekehrter Weise sind Unterseeboote während der Tauchfahrt in der Lage, Überwasserfahrzeuge über den von diesen Fahrzeugen auf das Wasser übertragenen Schall zu orten, sodass auch bei militärischen Überwasserfahrzeugen das Bedürfnis besteht, den von Ihnen ausgehenden Wasserschall möglichst gering zu halten. Hierbei kommt der Verringerung des Körperschalls, der von den auf den Wasserfahrzeugen befindlichen schwingungserzeugenden Vorrichtungen hervorgerufen wird und über die Tragstruktur des Wasserfahrzeugs zu dessen Außenhülle geleitet wird, eine besondere Bedeutung zu.

Dokumente WO 90/10926 A1 und DE 102 23 965 A1 beschreiben jeweils ein Unterseeboot mit einem aktiven Schwingungsdämpfer zur Kompensation von Körperschall. Aus der DE 3642747 A1 ist ein Unterseeboot bekannt, das einen Hüllkörper für eine Hydrophonanordnung aufweist.

Vor diesem Hintergrund besteht die Aufgabe der Erfindung darin, ein Unterseeboot zu schaffen, bei dem ein durch die Einleitung von Körperschall in die Tragstruktur verursachter Wasserschall möglichst vollständig verhindert, zumindest aber im größtmöglichen Maße verringert wird.

Diese Aufgabe wird durch ein Unterseeboot mit den in Anspruch 1 angegebenen Merkmalen gelöst. Vorteilhafte Weiterbildungen dieses Unterseeboots ergeben sich aus den Unteransprüchen, der nachfolgenden Beschreibung sowie aus der Zeichnung.

Das erfindungsgemäße Unterseeboot weist in üblicher Weise eine mit der Wasserumgebung in Kontakt stehende Tragstruktur auf. Hierbei sind unter dem Begriff "Tragstruktur" alle direkt oder indirekt miteinander verbundenen tragenden Teile des Rumpfes und der Aufbauten des Wasserfahrzeugs sowie insbesondere eine mit dem Umgebungswasser in Kontakt stehende tragende Außenhülle des Wasserfahrzeugs zu verstehen. Um den von auf der Tragstruktur gelagerten schwingungserzeugenden Vorrichtungen, wie z. B. Motoren, Pumpen oder Kompressoren, auf die Tragstruktur übertragenen Körperschall zu kompensieren, ist das Wasserfahrzeug mit Mitteln zur Kompensation von Körperschall ausgestattet. Mit diesen Mitteln wird die von den schwingungserzeugenden Vorrichtungen in die Tragstruktur eingeleitete Schwingungsenergie zumindest teilweise kompensiert, indem in die Tragstruktur Schwingungen eingeleitet werden, welche die von den schwingungserzeugenden Vorrichtungen in die Tragstruktur eingeleiteten Schwingungen mittels destruktiver Interferenz größtenteils und günstigstenfalls vollständig auslöschen.

Die wesentliche Idee der Erfindung besteht darin, die Mittel zur Kompensation von Körperschall auf der Grundlage des von dem Körperschall an der Außenhülle des Wasserfahrzeugs hervorgerufenen Wasserschalls zu steuern. Zu diesem Zweck weist das erfindungsgemäße Unterseeboot ein Hydrophon auf, welches mit einer Einrichtung zur Steuerung der Mittel zur Kompensation von Körperschallsignal verbunden ist. Das Hydrophon erfasst genau das von der Außenhülle aufgrund dessen Körperschallanregung ausgehende Geräusch, welches sich im Wasser über große Strecken ausbreitet und ohne die Kompensation durch die Mittel zur Kompensation von Körperschall zu einer Ortung des Wasserfahrzeugs führen könnte. Es hat sich gezeigt, dass sich der Wasserschall durch die Verwendung von Mitteln zur Kompensation von Körperschall und deren Steuerung auf Grundlage des von dem Hydrophon erfassten Wasserschalls signifikant verringern und bestenfalls auslöschen lässt.

Als Mittel zur Kompensation von Körperschall ist erfindungsgemäß mindestens ein aktiver Schwingungsdämpfer vorgesehen. Hierbei ist unter einem aktiven Schwingungsdämpfer ein Krafterreger zu verstehen, mit dem in der Tragstruktur aktiv Schwingungen erzeugt werden, welche mit den von einer schwingungserzeugenden Vorrichtung in die Tragstruktur eingeleiteten Schwingungen frequenz- und amplitudengleich, jedoch um 180° phasenverschoben sind, sodass sich die von dem Krafterreger in die Tragstruktur eingeleiteten Schwingungen und die von der schwingungserzeugenden Vorrichtung in die Tragstruktur eingeleiteten Schwingungen soweit gegenseitig eliminieren, dass in der Wasserumgebung des Wasserfahrzeugs möglichst kein Wasserschall verursacht wird. Neben der Verwendung eines aktiven Schwingungsdämpfers können als Mittel zur Kompensation von Körperschall auch alle weiteren Vorrichtungen verwendet werden, mit denen Schwingungen hinsichtlich ihrer Frequenz, Amplitude und Phase gesteuert in die Tragstruktur eingeleitet werden können. So kann als Mittel zur Kompensation von Körperschall gegebenenfalls auch ein mit der Tragstruktur gekoppelter Rüttelmotor vorgesehen sein.

Um mit den Mitteln zur Kompensation von Körperschall, die zur Eliminierung der von der schwingungserzeugenden Vorrichtung in die Tragstruktur eingeleiteten Körperschallschwingungen erforderlichen Gegenschwingungen in die Tragstruktur einleiten oder dort erzeugen zu können, sind die Mittel zur Kompensation von Körperschall zweckmäßigerweise in Wirkkontakt mit der Tragstruktur angeordnet. So kann beispielsweise bei Verwendung eines aktiven Schwingungsdämpfers dessen Krafterreger derart außenseitig der Tragstruktur angeordnet sein, dass er direkt eine Erregerkraft zur Erzeugung der Gegenschwingungen auf die Tragstruktur ausüben kann.

Erfindungsgemäß handelt es sich bei dem Wasserfahrzeug um ein Unterseeboot, bei dem sich die erfindungsgemäß vorgesehenen Maßnahmen zur Eliminierung bzw. Verringerung des durch die Einleitung von Körperschall in die Tragstruktur verursachten Wasserschalls als besonders nützlich erweisen.
Bei einem Unterseeboot bildet der Druckkörper den Teil der Tragstruktur des Bootes, welcher direkt an dessen Wasserumgebung angrenzt und an welchem über eine Körperschallanregung erzeugter Wasserschall entsteht. Insofern ist das Hydrophon außerhalb des Druckkörpers des Unterseeboots angeordnet, wo es in direktem Kontakt zu dem Umgebungswasser des Unterseeboots steht und den Wasserschall direkt erfassen kann.
Unterseeboote weisen typischerweise eine in Teilbereichen von dem Druckkörper beabstandete Außenhaut auf, wobei der Zwischenraum zwischen der Außenhaut und dem Druckkörper wasserdurchflutet ist.

Erfindungsgemäß ist das Hydrophon innerhalb dieses von der Außenhaut des Unterseeboots umschlossenen, wasserdurchfluteten Bereichs des Unterseeboots angeordnet. D. h. das Hydrophon wird in dem Zwischenraum zwischen dem Druckkörper und der Außenhaut angeordnet, wobei es außenseitig von der Außenhaut abgedeckt wird, die den Druckkörper des Unterseeboots und/oder an dem Druckkörper ausgebildete Aufbauten des Unterseeboots strömungsgünstig verkleidet. Das Hydrophon wirkt sich somit nicht auf die Strömungseigenschaften des Unterseeboots aus und wird von der Außenhaut vor äußeren Einflüssen geschützt.
Nachfolgend ist die Erfindung anhand von in der Zeichnung dargestellten Ausführungsbeispielen näher erläutert. In der Zeichnung zeigt:
Fig. 1 in einer stark vereinfachten Prinzipskizze ein nicht unter die Erfindung fallendes Überwasserschiff und
Fig. 2 in einer stark vereinfachten Prinzipskizze ein Unterseeboot.

Ein in Fig. 1 dargestelltes Überwasserschiff 2 weist eine Tragstruktur 4 auf, welche alle tragenden Teile des Schiffskörpers beinhaltet, die aber in Fig. 1 sehr stark vereinfacht lediglich in Form eines Schiffsrumpfes 6 und eines mit dem Schiffsrumpf 6 in Verbindung stehenden Trägers 8 dargestellt ist. Auf der Tragstruktur 4 ist eine Vorrichtung 10 gelagert, welche in Fig. 1 durch den Pfeil 12 deutlich gemachte Schwingungen ausführt.
Diese Schwingungen führen innerhalb der Tragstruktur 4 zu Körperschall, welcher sich bis in den Schiffsrumpf 6 ausbreitet, wo er in einem unterhalb der Wasseroberfläche 14 befindlichen Bereich Wasserschall 16 verursacht. Um diesen Wasserschall 16 zu eliminieren oder zumindest deutlich zu verringern, ist ein mit der Tragstruktur 4 in Wirkkontakt stehender aktiver Schwingungsdämpfer 18 vorgesehen, dessen Krafterreger derart von einer Steuerungseinrichtung 20 angesteuert wird, dass eine von dem Krafterreger auf die Tragstruktur 4 ausgeübte Erregerkraft in der Tragstruktur aktiv Schwingungen erzeugt, welche mit den von der Vorrichtung 10 in die Tragstruktur 4 eingeleiteten Schwingungen frequenz- und amplitudengleich sind, jedoch eine entgegengesetzte Polarität aufweisen, sodass sich die von dem Krafterreger in die Tragstruktur 4 eingeleiteten Schwingungen und die von der Vorrichtung 10 in die Tragstruktur 2 eingeleiteten Schwingungen soweit gegenseitig auslöschen, dass in der Wasserumgebung des Überwasserschiffs 2 möglichst kein Wasserschall 16 wahrnehmbar ist.
Die Steuerung des aktiven Schwingungsdämpfers 18 erfolgt auf der Grundlage des in der Außenumgebung des Überwasserschiffs 2 wahrnehmbaren Wasserschalls 16, der durch Schwingungen der Vorrichtung 10 verursacht wird. Zur Erfassung des Wasserschalls 16 ist an der mit dem Umgebungswasser des Schiffs in Kontakt stehenden Seite des Schiffsrumpfs 6 unterhalb der Wasserlinie 14 ein Hydrophon 22 angeordnet, welches mit der Steuerungseinrichtung 20 signalverbunden ist. Basierend auf den von dem Hydrophon 22 zur Verfügung gestellten Signalen wird der Schwingungsdämpfer 18 derart angesteuert, dass die von dem Krafterreger des Schwingungsdämpfers 18 in die Tragstruktur erzeugten Gegenschwingungen die von der Vorrichtung 10 erzeugten Schwingungen so weit eliminieren, dass außerhalb des Schiffsrumpfes 6 kein Wasserschall 16 wahrnehmbar ist.

In Fig. 2 ist ein erfindungsgemäßes Unterseeboot 24 dargestellt, das einen Druckkörper 26 aufweist, welcher außenumfänglich zumindest in einem Teilbereich von einer von dem Druckkörper 26 beabstandeten Außenhaut 28 umgeben ist. Hierbei ist ein Zwischenraum 30 zwischen dem Druckkörper 26 und der Außenhaut 28 wasserdurchflutet.
Der Druckkörper 26 bildet zusammen mit allen in dem Druckkörper 26 befindlichen tragenden Teilen eine Tragstruktur 4', wobei die Tragstruktur 4' in Fig. 2 sehr stark vereinfacht lediglich durch den Druckkörper 26 und einen Träger 8' veranschaulicht ist. Auch in dem Unterseeboot 24 ist auf der Tragstruktur 4' zumindest eine Vorrichtung 10' gelagert, welche durch den Pfeil 12 symbolisierte Schwingungen ausführt, die in der Tragstruktur 4' Körperschall und außenseitig des Druckkörpers 26 Wasserschall erzeugen.
Um diesen Wasserschall zu verhindern oder zumindest deutlich zu verringern, weist auch das Unterseeboot 24 einen mit der Tragstruktur 4' in Wirkkontakt stehenden aktiven Schwingungsdämpfer 18 auf, der von einer Steuerungseinrichtung 20 gesteuert wird, wobei die Steuerung des Schwingungsdämpfers 18 auch auf der Grundlage des von einem mit der Steuerungseinrichtung 20 signalverbundenen Hydrophons 22 erfassten Wasserschalls erfolgt. Das Hydrophon 22 ist erfindungsgemäß in dem wasserdurchfluteten Zwischenraum 30 zwischen dem Druckkörper 26 und der Außenhaut 28 des Unterseeboots 24 angeordnet, wo es sich nicht auf die Strömungseigenschaften des Unterseeboots auswirkt und von der Außenhaut 28 vor äußeren Einflüssen geschützt ist. Der an dem Unterseeboot 24 eingesetzte aktive Schwingungsdämpfer, die Steuerungseinrichtung 20 und das Hydrophon 22 können den entsprechenden in dem in Fig. 1 dargestellten Überwasserschiff 2 verwendeten Komponenten entsprechen, wobei aber hinsichtlich des Hydrophons 22 sicherzustellen ist, dass es bei der größtmöglichen Tauchtiefe des Unterseeboots 24 druckfest ist.

### Bezugszeichenliste

2 Überwasserschiff
4, 4' Tragstruktur
6 Schiffsrumpf
8, 8' Träger
10, 10' Vorrichtung
12 Pfeil
14 Wasseroberfläche
16 Wasserschall
18 Schwingungsdämpfer
20 Steuerungseinrichtung
22 Hydrophon
24 Unterseeboot
26 Druckkörper
28 Außenhaut
30 Zwischenraum

## Patentansprüche

1. Unterseeboot (24) mit einer mit der Wasserumgebung in Kontakt stehenden Tragstruktur (4'), wobei das Unterseeboot (24) mindestens einen aktiven Schwingungsdämpfer (18) zur Kompensation von Körperschall in der Tragstruktur (4') und ein in einem wasserdurchfluteten Zwischenraum (30) zwischen einem Druckkörper (26) und einer Außenhaut (28) des Unterseeboots (24) angeordnetes Hydrophon (22) aufweist, welches mit einer Einrichtung zur Steuerung des mindestens einen aktiven Schwingungsdämpfers (18) zur Kompensation von Körperschall signalverbunden ist.

2. Unterseeboot (24) nach Anspruch 1, **dadurch gekennzeichnet, dass** der mindestens eine aktive Schwingungsdämpfer (18) zur Kompensation von Körperschall in Wirkkontakt mit der Tragstruktur (4') angeordnet ist.

## Claims

1. Submarine (24) comprising a supporting structure (4') that is in contact with the water environment, wherein the submarine (24) has at least one active vibration damper (18) for compensating for structure-borne noise in the supporting structure (4') and a hydrophone (22) which is arranged in a water-flooded interspace (30) between a pressure body (26) and an outer skin (28) of the submarine (24) and which has a signal connection to a device for controlling the at least one active vibration damper (18) for compensating for structure-borne noise.

2. Submarine (24) according to Claim 1, **characterized in that** the at least one active vibration damper (18) for compensating for structure-borne noise is arranged to be in operative contact with the supporting structure (4').

## Revendications

1. Sous-marin (24) comprenant une structure porteuse (4') qui se trouve en contact avec l'environnement aquatique, le sous-marin (24) possédant au moins un amortisseur de vibrations (18) actif destiné à compenser les bruits de structure dans la structure porteuse (4') et un hydrophone (22) disposé dans un espace intermédiaire (30) traversé par un courant d'eau entre une coque pressurisée (26) et une enveloppe extérieure (28) du sous-marin (24), lequel est en liaison de signal avec un dispositif de commande de l'au moins un amortisseur de vibrations (18) actif destiné à compenser les bruits de structure.

2. Sous-marin (24) selon la revendication 1, **caractérisé en ce que** l'au moins un amortisseur de vibrations (18) actif destiné à compenser les bruits de structure est disposé en contact fonctionnel avec la structure porteuse (4').
